# DEMANDE DE BREVET EUROPEEN

(11) **EP 3 130 731 A1**
(43) Date de publication de la demande: **15.02.2017**
(21) Numéro de dépôt: 15180382.2
(22) Date de dépôt: 10.08.2015
(51) Int. Cl.: E05C 3/06, E05B 15/00, E05C 1/06, E05B 63/00

(54) **SERRURE POUR UNE PORTE AVEC UN CONTROLE D'ACCES**

(71) Demandeur: Dubois Industries, 46000 Cahors (FR)
(72) Inventeur: MOUKARZEL, Pascal, 46000 CAHORS (FR)
(74) Mandataire: Fantin, Laurent

(57) **Abrégé**

L'objet de l'invention est une serrure pour une porte dont l'ouverture est contrôlée par un système de contrôle d'accès, ladite serrure comprenant un pêne (58) mobile entre une position sortie et une position rentrée, un fouillot (70) mobile en rotation entre une position repos et une position activée, au moins un moyen de manoeuvre pour entrainer en rotation ledit fouillot (70) dont le mouvement est contrôlé par un système de contrôle d'accès, ladite serrure étant caractérisée en ce que le fouillot (70) et le pêne (58) ont des formes qui coopèrent de manière à ce que la rotation du fouillot (70) de la position repos à la position activée provoque la translation du pêne (58) de la position sortie à la position rentrée et la rotation du fouillot (70) de la position activée à la position repos provoque la translation du pêne (58) de la position rentrée à la position sortie sans l'assistance d'un ressort.

## Description

La présente invention se rapporte à une serrure pour une porte avec un contrôle d'accès, ladite serrure étant adaptée notamment aux boîtes à lettres ou à paquets.

Une boîte à lettres ou à paquets permet d'entreposer de manière temporaire des lettres ou des paquets et comprend au moins une porte équipée d'un mécanisme tel qu'une serrure pour la maintenir en position fermée et en contrôler l'accès.

Selon un mode de réalisation, la serrure comprend un cylindre avec un stator solidaire de la porte et un rotor équipé d'un loquet qui coopère avec une gâche solidaire de la partie fixe de la boîte. En introduisant la clé de la serrure dans le cylindre, il est alors possible de faire pivoter le rotor et le loquet entre une première position correspondant à l'état verrouillé de la porte dans laquelle le loquet est immobilisé par la gâche et une seconde position correspondant à l'état déverrouillé de la porte dans laquelle le loquet ne coopère plus avec la gâche et n'est plus immobilisé par cette dernière.

Cette solution simple n'est pas satisfaisante car l'utilisateur peut refermer la porte et oublier de la verrouiller en tournant la clé. Dans ce cas, la porte peut être ré-ouverte sans la clé et la boite peut être vandalisée.

Selon un autre aspect, ce type de serrure ne permet pas d'obtenir un maintien solide de la porte en position fermée car elle ne comprend qu'un point d'ancrage.

Dans le domaine des serrures pour les portes d'accès aux personnes, on connait les serrures à pêne demi-tour.

Ce type de serrure est solidarisé à un battant et comprend un pêne susceptible de coopérer avec une gâche solidaire d'un dormant.

Selon un mode de réalisation illustré sur la figure 1, une serrure à pêne demi-tour comprend un boitier 10 de forme extérieure approximativement parallélépipédique solidaire d'une plaque 12 appelée têtière.

Selon un type d'implantation, le boîtier 10 est inséré dans un logement ménagé dans un chant d'une porte et la têtière 12 est plaquée contre le chant de la porte.

La serrure comprend un pêne 14 mobile selon une direction de translation perpendiculaire à la têtière 12, entre une position sortie dans laquelle il coopère avec la gâche et immobilise le battant et une position rentrée dans laquelle il ne coopère pas avec la gâche et autorise le mouvement du battant. A cet effet, la têtière 12 comprend une ouverture adaptée à la section du pêne 14, ce dernier étant dans le boîtier 10 en position rentrée et en saillie par rapport à la têtière en position sortie.

Le pêne 14 comprend une tête 16 qui coopère avec la gâche et un corps 18 qui s'étend selon la direction de translation. Un ressort 20 est interposé entre une partie du corps 18 et une partie du boitier 10 pour maintenir le pêne 14 en position sortie.

Le corps 18 comprend une butée 22 qui coopère avec un fouillot 24 mobile en rotation selon un axe de pivotement 26 perpendiculaire à la direction de translation du pêne 14.

Le fouillot 24 comprend en périphérie une bascule 28 qui coopère avec la butée 22 du pêne. La bascule 28 est positionnée par rapport à la butée de telle manière que lorsque le fouillot 24 pivote dans le sens horaire, la bascule 28 pousse la butée 22 à l'encontre du ressort 20 et provoque la translation du pêne en position rentrée.

Pour provoquer sa rotation, le fouillot 24 comprend de manière centrée un trou traversant 30 avec une section carrée ou rectangulaire dans lequel se loge un carré de manoeuvre relié à au moins une poignée ou une béquille non représentée.

En complément du carré de manoeuvre, la serrure peut comprendre un cylindre 32 actionnable avec une clé. Ce cylindre 32 comprend un stator solidaire du boitier 10 et un rotor équipé d'un maneton 34.

Le fouillot 24 comprend en périphérie une oreille 36 supportant une biellette 38 dont l'extrémité libre 39 coopère avec le maneton 34. Ainsi la rotation du rotor du cylindre 32 avec la clé provoque le déplacement de la biellette 38 et la rotation du fouillot 24 qui engendre le déplacement du pêne en position rentrée.

Lorsque le fouillot 24 n'est pas actionné par le carré de manoeuvre ou le cylindre, le ressort 20 provoque la rotation du fouillot 24 dans le sens antihoraire et la translation du pêne 14 en position sortie.

Dans un plan horizontal, la tête 16 du pêne est délimitée par une première face 40 perpendiculaire à la têtière 12 et une deuxième face 42 en forme de biseau qui permet au pêne 14 de pénétrer automatiquement dans la gâche lorsque la porte passe de la position ouverte à la position fermée sans avoir besoin de faire pivoter le fouillot 24.

Ce type de serrure ne peut pas être utilisée pour une boîte à paquets car la porte peut se fermer et être verrouillée sans actionner la poignée ou le cylindre. Ceci est problématique car un jeune enfant peut se retrouver enfermé dans la boîte à paquets.

Aussi, la présente invention vise à remédier aux inconvénients de l'art antérieur.

A cet effet, l'invention a pour objet une serrure pour une porte dont l'ouverture est contrôlée par un système de contrôle d'accès, telle qu'une porte d'une boite à lettres ou à paquets, ladite serrure comprenant un boitier, une têtière, un pêne qui traverse la têtière mobile selon une direction de déplacement entre une position sortie et une position rentrée, un fouillot mobile en rotation selon un axe de rotation entre une position repos et une position activée, au moins un moyen de manoeuvre pour entrainer en rotation ledit fouillot dont le mouvement est contrôlé par un système de contrôle d'accès, ladite serrure étant caractérisée en ce que le fouillot comprend deux bascules entre lesquelles est positionnée une butée solidaire du pêne de sorte qu'une des deux bascules pousse la butée solidaire du pêne qui se translate de la position rentrée à la position sortie lorsque le fouillot pivote de la position activée à la position repos.

En variante, la serrure se caractérise en ce que le pêne comprend deux butées entre lesquelles est positionnée une bascule solidaire du fouillot de sorte que la bascule pousse l'une des deux butées solidaire du pêne qui se translate de la position rentrée à la position sortie lorsque le fouillot pivote de la position activée à la position repos.

Dans les deux cas, le fouillot et le pêne ont des formes qui coopèrent de manière à ce que la rotation du fouillot de la position repos à la position activée provoque la translation du pêne de la position sortie à la position rentrée et la rotation du fouillot de la position activée à la position repos provoque la translation du pêne de la position rentrée à la position sortie sans l'assistance d'un ressort.

D'autres caractéristiques et avantages ressortiront de la description qui va suivre de l'invention, description donnée à titre d'exemple uniquement, en regard des dessins annexés sur lesquels :
- La figure 1 est un schéma de côté d'une serrure de l'art antérieur,
- La figure 2 est un schéma de côté d'une serrure qui illustre une première variante de l'invention à l'état verrouillé,
- La figure 3 est une vue de face de la têtière de la serrure de la figure 2,
- La figure 4 est un schéma de côté de la serrure de la figure 2 à l'état déverrouillé,
- La figure 5 est un schéma de côté d'une serrure qui illustre une deuxième variante de l'invention à l'état verrouillé,
- La figure 6 est une coupe selon la ligne VI-VI de la figure 2 d'un pêne qui illustre un mode de réalisation de l'invention
- La figure 7 est un schéma de côté d'une serrure qui illustre une autre variante de l'invention,
- La figure 8 est une coupe selon la ligne VIII-VIII de l'extrémité du pêne de la serrure de la figure 7.
- La figure 9 est un schéma de côté de la serrure de la figure 7 lors du passage de la serrure de l'état verrouillé à l'état déverrouillé,
- La figure 10 est un schéma de côté de la serrure de la figure 7 à l'état déverrouillé,
- La figure 11 est un schéma de côté de la serrure de la figure 7 lors du passage à l'état verrouillé.

Sur les figures 2 à 4, on a représenté en 50 une serrure pour une boîte à lettres ou à paquets. Pour la suite de la description, on entend par paquet, un colis ou tout autre objet de forme tridimensionnelle susceptible d'être stocké de manière temporaire dans une boîte. Généralement, une boîte à lettres ou à paquets a une forme parallélépipédique et comprend six parois qui délimitent une enceinte dans laquelle sont stockés de manière temporaire les lettres et/ou les paquets.

Au moins l'une des parois comprend au moins une ouverture délimitée en périphérie par au moins une partie fixe 52 (visible sur la figure 2) appelé dormant et obturée par une partie mobile appelée par la suite porte 54 (visible sur la figure 2).

La serrure 50 est configurée pour occuper un premier état verrouillé dans laquelle elle maintient la porte en position fermée et un second état déverrouillé dans laquelle elle autorise tout mouvement de la porte.

Selon une première variante d'implantation, la serrure 50 est fixée par des fixations 56 sur la porte 54 et comprend un pêne 58 mobile qui coopère avec une gâche 60 solidaire du dormant 52.

Selon une autre variante d'implantation, la serrure est fixée sur une partie fixe et comprend un pêne mobile qui coopère avec une gâche solidaire de la porte.

Le pêne 58 est mobile entre une position sortie correspondant à l'état verrouillé et une position rentrée correspondant à l'état déverrouillé.

Selon un mode de réalisation, la serrure 50 comprend un boitier 62 de forme extérieure approximativement parallélépipédique et une plaque 64 appelée têtière.

Cette têtière 64 comprend au moins une ouverture 66 traversée par le pêne 58.

Le boitier 62 et la têtière 64 ne sont pas plus décrits car ils sont connus de l'homme du métier.

De préférence, le pêne 58 se translate selon une direction de déplacement 68 perpendiculaire au plan de la têtière 64 entre la position sortie et la position rentrée.

La serrure 50 comprend un fouillot 70 mobile en rotation selon un axe de rotation 72 approximativement perpendiculaire à la direction de déplacement 68.

Le fouillot 70 est configuré pour occuper une position repos illustrée sur les figures 2 et 5 et une position activée illustrée sur la figure 4, le fouillot 70 passant de la position repos à la position activée ou vice versa après rotation du fouillot 70 autour de l'axe de rotation 72.

Le fouillot 70 est entrainé en rotation par un premier moyen de manoeuvre.

Ce premier moyen de manoeuvre comprend un carré de manoeuvre (non représenté) qui se loge dans un trou 73 dans le fouillot 70 avec une section polygonale identique à la section du carré de manoeuvre. Selon un mode de réalisation, le trou 73 a une section carrée ou rectangulaire.

De manière connue, le carré de manoeuvre peut être solidarisé à au moins une poignée ou une béquille et son mouvement de rotation est contrôlé par un système de contrôle d'accès. Un tel système est décrit par exemple dans les demandes de brevet FR-13.57260 et WO99/32744.

Avantageusement, le fouillot 70 est entrainé en rotation par un deuxième moyen de manoeuvre.

Ce deuxième moyen de manoeuvre comprend d'une part un cylindre 74 actionnable avec une clé, ledit cylindre comprenant un stator solidaire du boitier 10 et un rotor équipé d'un maneton 76, et d'autre part une biellette 78 intercalée entre le maneton 76 et une oreille 80 solidaire du fouillot 70. Ainsi, la rotation du rotor du cylindre 74 grâce à une clé génère le pivotement du maneton 76 lié au rotor qui provoque le déplacement de la biellette 78 qui pousse l'oreille 80 et provoque la rotation du fouillot 70.

Le cylindre 74, la biellette 78, l'oreille 80 ne sont pas plus décrits car ils sont connus de l'homme du métier et peuvent être identiques à ceux de l'art antérieur.

Selon une première variante illustrée sur les figures 2, 3 et 4, la serrure 50 est dite à trois points. Dans ce cas, en plus du pêne, la serrure 50 comprend deux tringles 82.1 et 82.2. Chaque tringle 82.1 ou 82.2 comprend une première extrémité 84.1 ou 84.2 reliée au fouillot 70 et une deuxième extrémité 86.1 ou 86.2 qui coopère avec un logement 88.1 ou 88.2 prévu au niveau du dormant 52, les tringles 82.1 et 82.2 et les logements 88.1 et 88.2 étant dimensionnés et agencés de manière à ce que les deuxièmes extrémités 86.1 et 86.2 des tringles soient logées dans les logements 88.1 et 88.2 lorsque le fouillot 70 est en position repos et qu'elles soient hors des logements 88.1 et 88.2 lorsque le fouillot 70 est en position activée. Pour relier les tringles 82.1 et 82.2 au fouillot 70, ce dernier comprend au niveau de sa périphérie deux oreilles 90.1 et 90.2, une pour chaque tringle, qui sont diamétralement opposées et sont positionnées respectivement à 3h et à 9h lorsque le fouillot 70 est en position repos. Cet agencement permet d'optimiser le déplacement des tringles 82.1 et 82.2 lorsque le logement 88.1 est disposé approximativement à 12h de la serrure et le logement 88.2 est disposé approximativement à 6h de la serrure.

Selon une deuxième variante illustrée sur la figure 5, la serrure 50' est dite à un point et ne comprend pas de tringle. Avantageusement, le fouillot 70 comprend deux oreilles 90.1 et 90.2 pour rendre la serrure 50' plus polyvalente. Ainsi, à partir de la deuxième variante, il suffit de solidariser des tringles 82.1 et 82.2 au fouillot 70 pour transformer la serrure de type un point en une serrure de type trois points.

Selon une caractéristique de l'invention, le fouillot 70 et le pêne 58 ont des formes qui coopèrent de manière à ce que la rotation du fouillot 70 de la position repos à la position activée provoque la translation du pêne 58 de la position sortie à la position rentrée et la rotation du fouillot 70 de la position activée à la position repos provoque la translation du pêne 58 de la position rentrée à la position sortie sans l'assistance d'un ressort.

Selon un premier mode de réalisation, le fouillot 70 comprend deux bascules 92 et 94 entre lesquelles est positionnée une butée 96 solidaire du pêne 58. Ainsi, lorsque le fouillot 70 pivote de la position repos à la position activée, la bascule 92 pousse la butée 96 solidaire du pêne 58 qui se translate de la position sortie à la position rentrée. Lorsque le fouillot 70 pivote de la position activée à la position repos, la bascule 94 pousse la butée 96 solidaire du pêne 58 qui se translate de la position rentrée à la position sortie.

Selon un deuxième mode de réalisation, le pêne comprend deux butées entre lesquelles est positionnée une bascule solidaire du fouillot. Ainsi, lorsque le fouillot pivote de la position repos à la position activée, l'unique bascule pousse une première butée solidaire du pêne qui se translate de la position sortie à la position rentrée. Lorsque le fouillot pivote de la position activée à la position repos, l'unique bascule pousse la seconde butée solidaire du pêne qui se translate de la position rentrée à la position sortie.

Pour la présente demande, une butée du pêne correspond à une forme du pêne ou à une pièce solidarisée au pêne configurée pour être en appui contre une bascule du fouillot de manière à transformer le mouvement de rotation du fouillot selon l'axe de rotation 72 en un déplacement du pêne selon la direction de déplacement 68.

Une bascule du fouillot correspond à une forme en saillie radiale du fouillot ou à une pièce solidarisée au fouillot qui forme une saillie radiale configurée pour être en appui contre une butée du pêne de manière à transformer le mouvement de rotation du fouillot selon l'axe de rotation 72 en un déplacement du pêne selon la direction de déplacement 68.

Selon un mode de réalisation illustrée sur la figure 6, le pêne 58 comprend une tête 98 qui coopère avec la gâche 60 et un corps 100 disposé dans le prolongement de la tête selon la direction de déplacement 68.

Dans un plan de section parallèle à la direction de déplacement 68 et à l'axe de rotation 72, le corps a une épaisseur E au niveau de la butée 96 et une épaisseur E1 inférieure à l'épaisseur E au niveau des bascules 92 et 94. Par épaisseur d'un élément, on entend la dimension dudit élément selon une direction parallèle à l'axe de rotation 72. Avantageusement, les bascules 92 et 94 ont une épaisseur e telle que E=E1+e. Cette configuration permet d'améliorer le guidage du pêne 58 et du fouillot 70 selon une direction parallèle à l'axe de rotation 72.

Selon un mode de réalisation illustré sur la figure 6, le pêne 58 a une tête 98 rectangulaire dans un plan parallèle à l'axe de rotation 72 et à la direction de déplacement 68.

Selon une autre variante illustrée sur les figures 7 à 11, le pêne 58 a une tête 98 avec une forme en biseau 101 (visible sur la figure 8) qui favorise l'introduction du pêne 58 dans la gâche 60 lorsque la porte passe de la position ouverte à la position fermée. Cette variante permet le changement de la position du pêne qui revient automatiquement en position sortie lorsque la porte se ferme.

Selon cette autre variante, la serrure 50" comprend un mécanisme de réarmement du fouillot 70 qui agit sur le fouillot et non le pêne de manière à provoquer la rotation du fouillot en position repos lorsque la porte passe en position fermée.

Ce mécanisme de réarmement comprend une première tige mobile 102 avec une première extrémité 104 qui coopère avec une forme en saillie en périphérie du fouillot 70.

Le mécanisme de réarmement comprend un premier ressort 106 qui tend à pousser la première tige 102 de sorte que sa première extrémité 104 soit en contact avec la forme en saillie du fouillot 70 et provoque la rotation du fouillot jusqu'à la position repos.

La première tige 102 peut occuper deux états, un premier état armé dans lequel sa première extrémité 104 est en contact avec la forme en saillie du fouillot et le premier ressort 106 tend à provoquer la rotation du fouillot 70 jusqu'à ce que le pêne 58 soit en position sortie et un second état désarmé dans lequel la première tige 106 est bloquée et ne provoque pas la rotation du fouillot 70.

Selon un mode de réalisation, la première tige 102 peut se translater selon une direction perpendiculaire à la direction de déplacement 68 et à l'axe de rotation 72. La forme en saillie correspond à l'oreille 90.1 utilisée pour solidariser une tringle avec le fouillot 70. La première tige 102 peut se translater selon une direction verticale entre une position haute et une position basse. Elle est disposée sous l'oreille 90.1.

Le premier ressort 106 est un ressort à spirale de compression qui est traversé par la première tige 102 et qui est intercalé entre une butée 108 solidaire de ladite première tige 102 et une butée 110 solidaire du boitier 62 de la serrure. Les butées 108, 110 et le premier ressort 106 sont disposés de telle manière que le premier ressort 106 tend à provoquer le déplacement de la première tige 102 vers le haut et la rotation du fouillot 70 jusqu'à la position sortie du pêne 58.

Au moins une butée de fin de course 112 permet de limiter la course de la première tige 102 vers le haut.

Pour maintenir la première tige 102 en position bloquée à l'encontre de l'effort exercé par le premier ressort 106, le mécanisme de réarmement comprend un cran 114 solidaire de la première tige 102 et une butée de blocage 116 solidaire du boitier 62 de la serrure. En position bloquée illustrée sur la figure 10, le cran 114 est disposé sous la butée de blocage 116 qui l'immobilise.

Le cran 114 constitue une forme en saillie orientée vers la têtière 64 et la butée de blocage 116 est intercalée entre la première tige 102 et la têtière 64. La butée de blocage 116 est en contact avec la première tige 102 lorsque cette dernière est verticale.

Le cran 114 et/ou la butée de blocage 116 comprend un pan incliné 118 qui permet au cran 114 de passer sous la butée de blocage 116 lorsque la première tige 102 se déplace vers le bas en raison de la rotation du fouillot 70 vers la position activée.

Le mécanisme de réarmement comprend un deuxième ressort 120 qui tend à maintenir la première tige 102 plaquée contre la butée de blocage 116. Selon un mode de réalisation, le deuxième ressort 120 est un ressort de compression intercalé entre la première tige 102 et une butée 122 solidaire du boitier 62 et exerce un effort sur la première tige 102 approximativement perpendiculaire à la têtière, en direction de la têtière 64.

Le mécanisme de réarmement comprend une deuxième tige 124 dite de réarmement mobile entre une position en saillie illustrée sur les figures 7, 9 et 10 et une position rétractée illustrée sur la figure 11. La tige de réarmement 124 comprend une première extrémité 126 qui vient en saillie par rapport à la têtière 64 lorsque la tige de réarmement 124 est en position en saillie et une seconde extrémité 128 en contact avec la première tige 102 qui pousse ladite première tige 102 à l'encontre du deuxième ressort 120 de manière à l'écarter de la butée de blocage 116 en position rétractée.

Le mécanisme de réarmement comprend un troisième ressort 130 qui tend à maintenir la tige de réarmement 124 en position en saillie. Selon un mode de réalisation, le troisième ressort 130 est un ressort à spirale de compression qui est traversé par la tige de réarmement 124 et qui est intercalé entre une butée 132 solidaire de ladite tige de réarmement et une butée 134 solidaire du boitier 62 de la serrure 50. Les butées 132, 134 et le troisième ressort 130 sont disposés de telle manière que le troisième ressort 130 tend à provoquer le déplacement de la tige de réarmement 124 en position en saillie.

Au moins une butée de fin de course 136 permet de limiter la course de la tige de réarmement 124 vers la têtière 64.

Lorsque la porte 54 est en position fermée, la tige de réarmement 124 est poussée par le dormant 52 vers la position rétractée. Pour favoriser cette action, la seconde extrémité 128 de la tige de réarmement comprend une forme en biseau ou conique.

Le principe de fonctionnement du mécanisme de réarmement est expliqué au regard des figures 7 et 9 à 11. Lors de la manoeuvre du fouillot 70 pour ouvrir la porte, la rotation de ce dernier provoque le déplacement de la première tige 102 vers le bas à l'encontre du premier ressort 106 comme illustré sur la figure 7. Lors de ce déplacement, le pan incliné 118 permet d'écarter la première tige 102 de la butée de blocage 116 à l'encontre du deuxième ressort 120. Lorsque le fouillot 70 arrive en position activée, ce qui correspond à la position rentrée du pêne 58, le cran 114 est disposé sous la butée de blocage 116 et le deuxième ressort 120 provoque le déplacement de la première tige 102 contre ladite butée de blocage 116 qui immobilise alors le cran 114 et de cette façon la première tige 102.

Tant que la porte n'est pas refermée, la première tige 102 est maintenue en position bloquée. Le fouillot 70 peut être manoeuvré en position de repos sans influence sur la position de la première tige 102 qui reste en position bloquée.

Lorsque la porte est fermée, le dormant 52 pousse la tige de réarmement 124 vers la position rétractée à l'encontre du troisième ressort 130, comme illustré sur la figure 11. La seconde extrémité 128 pousse alors la première tige 102 et l'écarte de la butée de blocage 116. Dès lors, le cran 114 n'est plus maintenu par la butée de blocage 116 si bien que la première tige 102 se translate en direction du fouillot 70 en raison de l'action du premier ressort 106.

Ce déplacement de la première tige 116 provoque la rotation du fouillot 70 en position repos et la translation du pêne 58 en position sortie comme illustré sur la figure 7.

Avantageusement, la tige de réarmement 124 comprend une partie amovible 140 au niveau de la première extrémité 126 de sorte qu'en l'absence de la partie amovible 140, la tige de réarmement 124 ne vient pas en saillie par rapport à la têtière 64 même en position en saillie. En l'absence de la partie amovible 140, le mécanisme de réarmement est désactivé. Cet agencement permet d'obtenir une serrure polyvalente. Ainsi, en présence de la partie amovible 140, la serrure 50" comprend un pêne 58 qui revient automatiquement en position sortie à la fermeture de la porte même si le fouillot 70 n'est pas manoeuvré.

En l'absence de la partie amovible 140, le pêne 58 est contrôlé uniquement par le fouillot et ne revient pas en position sortie automatiquement sans manoeuvrer le fouillot.

Selon un mode de réalisation, la partie amovible 140 est une vis avec une tête conique ou en biseau et une tige filetée qui se visse dans un alésage taraudé prévu à la seconde extrémité 128 de la tige de réarmement 124.

Bien que décrite appliquée à une boite à lettres ou à paquets, la serrure de l'invention n'est pas limitée à cette application et peut équiper d'autres portes dont l'ouverture est contrôlée par un système de contrôle d'accès.

## Revendications

1. Serrure pour une porte dont l'ouverture est contrôlée par un système de contrôle d'accès, ladite serrure comprenant un boitier (62), une têtière (64), un pêne (58) qui traverse la têtière (64) mobile selon une direction de déplacement (68) entre une position sortie et une position rentrée, un fouillot (70) mobile en rotation selon un axe de rotation (72) entre une position repos et une position activée, au moins un moyen de manoeuvre pour entrainer en rotation ledit fouillot (70) dont le mouvement est contrôlé par un système de contrôle d'accès, ladite serrure étant **caractérisée en ce que** le fouillot (70) comprend deux bascules (92, 94) entre lesquelles est positionnée une butée (96) solidaire du pêne (58) de sorte qu'une des deux bascules (92, 94) pousse la butée (96) solidaire du pêne (58) qui se translate de la position rentrée à la position sortie lorsque le fouillot (70) pivote de la position activée à la position repos.

2. Serrure pour une porte dont l'ouverture est contrôlée par un système de contrôle d'accès, ladite serrure comprenant un boitier (62), une têtière (64), un pêne (58) qui traverse la têtière (64) mobile selon une direction de déplacement (68) entre une position sortie et une position rentrée, un fouillot (70) mobile en rotation selon un axe de rotation (72) entre une position repos et une position activée, au moins un moyen de manoeuvre pour entrainer en rotation ledit fouillot (70) dont le mouvement est contrôlé par un système de contrôle d'accès, ladite serrure étant **caractérisée en ce que** le pêne (58) comprend deux butées entre lesquelles est positionnée une bascule solidaire du fouillot (70) de sorte que la bascule pousse l'une des deux butées solidaire du pêne (58) qui se translate de la position rentrée à la position sortie lorsque le fouillot (70) pivote de la position activée à la position repos.

3. Serrure selon la revendication 1 ou 2, **caractérisée en ce que** la serrure (50) est une serrure de type trois points et comprend deux tringles (82.1, 82.2), chaque tringle (82.1, 82.2) comprenant une première extrémité (84.1, 84.2) reliée au fouillot (70) et une deuxième extrémité (86.1, 86.2) qui coopère avec un logement (88.1, 88.2) d'un dormant (52) de la boite.

4. Serrure selon l'une des revendications précédentes, **caractérisée en ce que** le pêne (58) a une tête (98) avec une forme en biseau (101) qui favorise l'introduction du pêne (58) dans une gâche (60).

5. Serrure selon la revendication 4, **caractérisée en ce que** la serrure (50") comprend un mécanisme de réarmement du fouillot (70) qui provoque la rotation du fouillot (70) en position repos lorsque la porte passe en position fermée.

6. Serrure selon la revendication 5, **caractérisée en ce que** le mécanisme de réarmement comprend :
- une première tige mobile (102) avec une première extrémité (104) qui coopère avec le fouillot (70),
- un premier ressort (106) qui tend à pousser la première tige (102) de sorte que sa première extrémité (104) soit en contact avec la forme en saillie du fouillot (70) et provoque la rotation du fouillot (70) jusqu'à ce que le pêne (58) soit en position sortie,
- une butée de blocage (116) qui immobilise ladite première tige (102),
- la première tige (102) étant apte à occuper deux états, un premier état armé dans lequel sa première extrémité (104) est en contact avec la forme en saillie du fouillot et le premier ressort (106) tend à provoquer la rotation du fouillot (70) jusqu'à ce que le pêne (58) soit en position sortie et un second état désarmé dans lequel la première tige (106) est bloquée par la butée de blocage (116) et ne provoque pas la rotation du fouillot (70).

7. Serrure selon la revendication 6, **caractérisée en ce que** la première tige (102) comprend un cran (114) orienté vers la têtière (64) et agencé de manière à être immobilisé par la butée de blocage (116) lorsque le fouillot (70) atteint la position activée, ledit cran (114) et/ou ladite butée de blocage (116) comprenant un pan incliné (118) qui permet au cran (114) de passer la butée de blocage (116) lorsque la première tige (102) se déplace en raison de la rotation du fouillot (70) vers la position activée et **en ce que** le mécanisme de réarmement comprend un deuxième ressort (120) qui exerce un effort sur la première tige (102) en direction de la têtière (64).

8. Serrure selon la revendication 7, **caractérisée en ce que** le mécanisme de réarmement comprend :
- une tige de réarmement (124) mobile entre une position en saillie et une position rétractée, ladite tige de réarmement (124) comprenant une première extrémité (126) qui vient en saillie par rapport à la têtière (64) lorsque la tige de réarmement (124) est en position en saillie et une seconde extrémité (128) en contact avec la première tige (102) qui pousse ladite première tige (102) à l'encontre du deuxième ressort (120) de manière à l'écarter de la butée de blocage (116) en position rétractée,
- un troisième ressort (130) qui tend à maintenir la tige de réarmement (124) en position en saillie.

9. Serrure selon la revendication 8, **caractérisée en ce que** la tige de réarmement (124) comprend une partie amovible (140) au niveau de la première extrémité (126) de sorte qu'en l'absence de la partie amovible (140), la tige de réarmement (124) ne vient pas en saillie par rapport à la têtière (64) même en position en saillie.

10. Boite à lettres ou à paquets équipée d'une serrure selon l'une des revendications précédentes.
